# EUROPÄISCHE PATENTSCHRIFT

(11) **EP 3 917 694 B1**
(45) Veröffentlichungstag und Bekanntmachung des Hinweises auf die Patenterteilung: **09.08.2023**
(21) Anmeldenummer: 20700385.6
(22) Anmeldetag: 13.01.2020
(51) Int. Cl.: B21B 13/14

(54) **VERÄNDERN DER EFFEKTIVEN KONTUR EINER LAUFFLÄCHE EINER ARBEITSWALZE WÄHREND DES WARMWALZENS EINES WALZGUTS IN EINEM WALZGERÜST ZU EINEM GEWALZTEN BAND**
LOCAL VARYING OF THE ROLL GAP IN THE AREA OF THE EDGES OF A ROLLED STRIP
CHANGEMENT LOCAL DE LA FENTE DE LAMINAGE DANS LA ZONE MARGINALE D'UNE BANDE LAMINÉE

(30) Priorität: 28.01.2019 EP 19153870; 30.12.2019 EP 19219974
(43) Veröffentlichungstag der Anmeldung: 08.12.2021
(73) Patentinhaber: Primetals Technologies Germany GmbH, 91058 Erlangen (DE)
(72) Erfinder: DAGNER, Johannes, 91052 Erlangen (DE)
(74) Vertreter: Metals@Linz
(86) Internationale Anmeldenummer: PCT/EP2020/050684
(87) Internationale Veröffentlichungsnummer: WO 2020/156787

(56) Entgegenhaltungen:
- WO-A1-2017/215595
- GB-A- 2 223 435
- JP-A- H01 321 007
- JP-A- S60 244 408

## Beschreibung

### Gebiet der Technik

Die vorliegende Erfindung betrifft das technische Gebiet der Walzwerkstechnik. Konkret betrifft die Erfindung das Warmwalzen eines Walzguts aus einem metallischen Werkstoff, insbesondere Stahl oder Aluminium, zu einem gewalzten Band in einem Walzgerüst.

### Stand der Technik

Aus der WO 2017/215595 A1 ist bekannt, dass die obere und die untere Arbeitswalze eines Walzgerüsts je einen kegelförmigen Abschnitt, eine nach innen verlaufende Lauffläche und einen zylindrischen Absatz aufweisen. Die obere Arbeitswalze ist in umgekehrter Richtung zur unteren Arbeitswalze im Walzgerüst eingebaut. Zur Verlängerung einer Walzkampagne ist es vorgesehen, die Arbeitswalzen während des Walzens in entgegengesetzte axiale Richtungen zu verschieben. Dabei liegt eine Bandkante des gewalzten Bands stets auf der Kante zwischen dem kegelförmigen Abschnitt und der Lauffläche auf. Durch diese Maßnahme kann die Lebensdauer der Arbeitswalzen bei einer Walzkampagne ohne einen Wechsel oder ein Nachschleifen der Arbeitswalzen auf 150km und mehr verlängert werden. Wie die effektive Kontur der Lauffläche einer Arbeitswalze während des Warmwalzens des Walzguts in einem Walzgerüst zu einem gewalzten Band verändert werden kann, geht aus der Schrift nicht hervor.

### Zusammenfassung der Erfindung

Die Aufgabe der Erfindung besteht darin, ein Verfahren und eine Vorrichtung zum Verändern der effektiven Kontur einer Lauffläche einer Arbeitswalze während des Warmwalzens eines Walzguts in einem Walzgerüst zwischen zwei Arbeitswalzen zu einem gewalzten Band anzugeben.

Da die Laufflächen während des Warmwalzens verschleißen, ist die Kontur der Arbeitswalze während des Betriebs im Allgemeinen anders als die Ausgangskontur der Arbeitswalze, also jener Kontur, die die Arbeitswalze vor dem Beginn des Warmwalzens aufweist. Unter der effektiven Kontur einer Lauffläche einer Arbeitswalze soll jene Kontur verstanden werden, welche die Lauffläche einer (während des Warmwalzens nicht axial verschobenen) Arbeitswalze haben müsste, sodass sich beim Warmwalzen eines Walzguts ein bestimmtes Profil bzw. eine bestimmte Planheit beim gewalzten Band einstellt.

Die erfindungsgemäße Aufgabe wird jeweils durch ein Verfahren nach den Ansprüchen 1 bis 4 sowie durch eine Vorrichtung nach Anspruch 7 gelöst. Bevorzugte Ausführungsformen sind jeweils Gegenstand der abhängigen Ansprüche.

Einerseits erfolgt die Lösung der erfindungsgemäßen Aufgabe durch ein Verfahren zum Reduzieren einer effektiven Kontur einer Lauffläche einer Arbeitswalze während des Warmwalzens eines Walzguts in einem Walzgerüst zu einem gewalzten Band nach Anspruch 1, wobei das Walzgerüst umfasst:
- eine obere Arbeitswalze und eine untere Arbeitswalze, wobei jede Arbeitswalze zwei Enden aufweist zum rotatorischen Lagern der Arbeitswalze in Einsatzstücken,
- wobei jede Arbeitswalze in axialer Richtung einen kegelförmigen Abschnitt und nachfolgend eine Lauffläche aufweist,
- wobei die Laufflächen der Arbeitswalzen vor dem Warmwalzen eine nichtzylindrische Ausgangskontur aufweisen;
- wobei die obere Arbeitswalze in umgekehrter Richtung zur unteren Arbeitswalze eingebaut ist,
- wobei jede Arbeitswalze eine separate Verschiebeeinrichtung zum axialen Verschieben der Arbeitswalze aufweist, umfassend die Verfahrensschritte:
   - Warmwalzen des Walzguts zwischen den zwei Arbeitswalzen, wobei die radiale Erstreckung der Lauffläche einer Arbeitswalze während des Walzens um Δr abnimmt,
   - axiales Verschieben der Arbeitswalzen in entgegengesetzte Richtungen um einen Verschiebeweg $s > \frac{Δr}{tan \left(α\right)}$, wobei Δr den Verschleiß der Lauffläche in radialer Richtung und α den Steigungswinkel des kegelförmigen Abschnitts der jeweiligen Arbeitswalze angibt.

Durch das "Reduzieren der effektiven Kontur" wird die Kontur der Lauffläche abgeflacht bzw. eingeebnet. Mit anderen Worten wird dadurch die effektive Kontur flacher. Dadurch kann z.B. die sog. "*strip crown*"*,* z.B. C₀, C₂₅, C₄₀ reduziert werden.

Das Walzgerüst sowie die Arbeitswalzen des Walzgerüsts sind bspw. gemäß der Fig. 1 der WO 2017/215595 ausgebildet. Bei der vorliegenden Erfindung ist es jedoch nicht zwingend notwendig, dass die Laufflächen der Arbeitswalzen nach innen verlaufend ausgeführt sind. Das Walzgut wird im Walzspalt zwischen der oberen und der unteren Arbeitswalze des Walzgerüsts warmgewalzt, wobei die Arbeitswalzen durch den Kontakt mit dem Walzgut verschlissen werden. Konkret nimmt der Radius der Laufflächen durch den Verschleiß der Arbeitswalzen um Δr ab. Um Verschleißkanten in den Laufflächen der Arbeitswalzen zu vermeiden, werden die Arbeitswalzen jeweils in entgegengesetzte axiale Richtungen verschoben, z.B. die obere Arbeitswalze nach rechts und die untere Arbeitswalze nach links. Wird eine jeweilige Arbeitswalze um einen Verschiebeweg $s > \frac{Δr}{tan \left(α\right)}$ verschoben, wird die effektive Kontur der Lauffläche reduziert, wodurch das Profil bzw. die Planheit des gewalzten Bands gezielt beeinflusst wird. Durch das Reduzieren der effektiven Kontur wird das Band im Bereich der Bandkanten etwas dicker, was sich direkt und unmittelbar auf das Profil bzw. die Planheit des Bands auswirkt. Δr gibt den Verschleiß der Lauffläche einer Arbeitswalze in radialer Richtung und α den Steigungswinkel des kegelförmigen Abschnitts der jeweiligen Arbeitswalze an.

In dazu äquivalenter Weise kann zum Reduzieren einer effektiven Kontur einer Lauffläche einer Arbeitswalze während des Warmwalzens eines Walzguts in einem Walzgerüst zu einem gewalzten Band nach Anspruch 2 die axiale Verschiebegeschwindigkeit v, d.h. die erste zeitliche Ableitung des Verschiebewegs s, der Arbeitswalze auf einen Wert $v ≡ \dot{s} > \frac{{Δr}^{.}}{tan \left(α\right)}$ eingestellt werden. Δ̇*r* gibt die Geschwindigkeit des Verschleißes der Lauffläche einer Arbeitswalze in radialer Richtung an.

Hierbei ist es möglich, dass die Verschiebegeschwindigkeit v über eine längere Zeit auf einen Wert größer als $\frac{{Δr}^{.}}{tan \left(α\right)}$ eingestellt wird, oder dass die Verschiebegeschwindigkeit v nur innerhalb eines begrenzten Zeitfensters während des Betriebs auf einen Wert größer als $\frac{{Δr}^{.}}{tan \left(α\right)}$ eingestellt wird.

Andererseits erfolgt die Lösung der erfindungsgemäßen Aufgabe durch ein Verfahren zum Erhöhen einer effektiven Kontur einer Lauffläche einer Arbeitswalze während des Warmwalzens eines Walzguts in einem Walzgerüst zu einem gewalzten Band nach Anspruch 3, wobei das Walzgerüst umfasst:
- eine obere Arbeitswalze und eine untere Arbeitswalze, wobei jede Arbeitswalze zwei Enden aufweist zum rotatorischen Lagern der Arbeitswalze in Einsatzstücken,
- wobei jede Arbeitswalze in axialer Richtung einen kegelförmigen Abschnitt und nachfolgend eine Lauffläche aufweist,
- wobei die Laufflächen der Arbeitswalzen vor dem Warmwalzen eine nichtzylindrische Ausgangskontur aufweisen;
- wobei die obere Arbeitswalze in umgekehrter Richtung zur unteren Arbeitswalze eingebaut ist,
- wobei jede Arbeitswalze eine separate Verschiebeeinrichtung zum axialen Verschieben der Arbeitswalze aufweist, umfassend die Verfahrensschritte:
   - Warmwalzen des Walzguts zwischen den zwei Arbeitswalzen, wobei die radiale Erstreckung der Lauffläche einer Arbeitswalze während des Walzens um Δr abnimmt,
   - axiales Verschieben der Arbeitswalzen in entgegengesetzte Richtungen um einen Verschiebeweg $0 < s < \frac{Δr}{tan \left(α\right)}$, wobei Δr den Verschleiß der Lauffläche in radialer Richtung und α den Steigungswinkel des kegelförmigen Abschnitts der jeweiligen Arbeitswalze angibt.

Durch das "Erhöhen einer effektiven Kontur" nach Anspruch 3 oder 4 wird der gegenteilige Effekt erzielt als durch das *"*Reduzieren einer effektiven Kontur*"* nach den Ansprüchen 1 oder 2. Mit anderen Worten wird durch das Verfahren nach den Ansprüchen 3 oder 4 die effektive Kontur steiler gemacht.

Dadurch kann z.B. die sog. *"strip crown",* z.B. C₀, C₂₅, C₄₀ erhöht werden.

Auch bei der Ausführungsform nach Anspruch 3 kann das Walzgerüst bzw. können die Arbeitswalzen des Walzgerüsts z.B. gemäß der Fig. 1 WO 2017/215595 ausgebildet sein. Auch hier ist es nicht zwingend notwendig, dass die Lauffläche der Arbeitswalzen nach innen verlaufend ausgeführt ist. Im Gegensatz zu Anspruch 1 wird eine jeweilige Arbeitswalze um einen Verschiebeweg $0 < s < \frac{Δr}{tan \left(α\right)}$ verschoben. Dadurch wird die effektive Kontur der Arbeitswalzen erhöht bzw. diese Kontur steiler gemacht, wodurch das Profil bzw. die Planheit des gewalzten Bands gezielt beeinflusst wird. Durch das Erhöhen der effektiven Kontur wird das Band im Bereich der Bandkanten etwas dünner, was sich direkt und unmittelbar auf das Profil bzw. die Planheit des Bands auswirkt. Δr gibt wiederum den Verschleiß der Lauffläche einer Arbeitswalze in radialer Richtung und α den Steigungswinkel des kegelförmigen Abschnitts der jeweiligen Arbeitswalze an.

In dazu äquivalenter Weise kann zum Erhöhen der effektiven Kontur eines gewalzten Bands nach Anspruch 4 die axiale Verschiebegeschwindigkeit v, d.h. die erste zeitliche Ableitung des Verschiebewegs s, der Arbeitswalze auf einen Wert 0 < *v* ≡ $\dot{s} < \frac{{Δr}^{.}}{tan \left(α\right)}$ eingestellt werden. Δ̇*r* gibt die Geschwindigkeit des Verschleißes der Lauffläche einer Arbeitswalze in radialer Richtung an.

Auch hierbei ist es möglich, dass die Verschiebegeschwindigkeit v über eine längere Zeit auf einen Wert größer als 0 und kleiner als $\frac{{Δr}^{.}}{tan \left(α\right)}$ eingestellt wird, oder dass die Verschiebegeschwindigkeit v nur innerhalb eines begrenzten Zeitfensters während des Betriebs auf einen Wert größer als 0 und kleiner als $\frac{{Δr}^{.}}{tan \left(α\right)}$ eingestellt wird.

Somit decken die Verfahren nach den Ansprüchen 1 und 2 im Vergleich mit den Ansprüchen 3 und 4 entgegengesetzte Zielsetzungen ab. Gemäß der Ansprüche 1 und 2 wird die effektive Kontur einer Lauffläche einer Arbeitswalze reduziert, wohingegen gemäß der Ansprüche 3 und 4 die effektive Kontur einer Lauffläche einer Arbeitswalze erhöht wird.

Insbesondere beim Warmwalzen sehr dünner Bänder, zum Beispiel mit einer Dicke zwischen 0,5 und 2 mm, in einem Walzgerüst, wird durch die erfindungsgemäßen Verfahren vor allem die Planheit und weniger stark das Profil des Bands beeinflusst. Dies ist dadurch begründet, dass der sogenannte Querfluss bei sehr dünnen Bändern gering ist. Demgegenüber wird bei der Anwendung der erfindungsgemäßen Verfahren bei Bändern mit einer Dicke > 2 mm vor allem das Profil und weniger stark die Planheit des Bands beeinflusst.

Bei Untersuchungen der Anmelderin hat sich herausgestellt, dass über den axialen Verschiebeweg s bzw. die axiale Verschiebegeschwindigkeit v der Arbeitswalzen in Abhängigkeit des Verschleißes Δr bzw. der Geschwindigkeit des Verschlei-βes Δ̇*r* gezielt das Profil und/oder die Planheit des gewalzten Bands beeinflusst werden kann. So hat sich herausgestellt, dass ein axiales Verschieben einer Arbeitswalze um einen Verschiebeweg $s > \frac{Δr}{tan \left(α\right)}$ bzw. einer Verschiebegeschwindigkeit *v* ≡ $\dot{s} > \frac{{Δr}^{.}}{tan \left(α\right)}$ zu einer Reduktion bzw. zum Abflachen einer effektiven Kontur führt. Dadurch wird die effektive Kontur flacher. Andererseits hat sich herausgestellt, dass ein axiales Verschieben einer Arbeitswalze um einen Verschiebeweg $0 < s < \frac{Δr}{tan \left(α\right)}$ bzw. einer Verschiebegeschwindigkeit $0 < v ≡ \dot{s} < \frac{{Δr}^{.}}{tan \left(α\right)}$ zu einer Erhöhung bzw. zum steiler werden der effektiven Kontur führt.

Die erfindungsgemäße Aufgabe wird ebenfalls durch eine Vorrichtung zum Verändern einer effektiven Kontur einer Lauffläche einer Arbeitswalze während des Warmwalzens eines Walzguts in einem Walzgerüst zu einem gewalzten Band nach Anspruch 7 gelöst.

Die erfindungsgemäße Vorrichtung ist sowohl zum Reduzieren als auch zum Erhöhen einer effektiven Kontur einer Lauffläche einer Arbeitswalze während des Warmwalzens eines Walzguts zwischen den beiden Arbeitswalzen in einem Walzgerüst geeignet. Durch das Reduzieren oder Erhöhen der effektiven Kontur kann das Profil und/oder die Planheit des Bands gezielt beeinflusst werden.

Durch die Einrichtung zur Bestimmung des radialen Verschlei-ßes oder der Geschwindigkeit des Verschleißes Δ̇*r* der Lauffläche der Arbeitswalzen wird die Abnutzung der Lauffläche in radialer Richtung bestimmt. Die Bestimmung kann entweder messtechnisch erfolgen, oder bevorzugt unter Zuhilfenahme eines Verschleißmodells, welches beispielsweise die Walzkraft F, den von der Arbeitswalze zurückgelegten Weg s_{Umfang} und/oder die Walzzeit berücksichtigt. Der von der Arbeitswalze zurückgelegte Weg wird gemäß *s_{Umfαng}* = *r.ϕ* bestimmt, wobei ϕ den Winkel für die von der Arbeitswalze zurückgelegten Umdrehungen im Bogenmaß angibt. Für weitere Details zum Verschleißmodell wird auf die EP 2 548 665 B1 verwiesen.

Bei einer vorteilhaften Ausführungsform ist die Einrichtung zur Bestimmung des Verschleißes Δr oder der Geschwindigkeit des Verschleißes Δ̇*r* der Lauffläche mit einer Dickenmesseinrichtung zum Messen der Dicke des gewalzten Bands und einer Einrichtung zur Bestimmung des Abstands zwischen der oberen und der unteren Arbeitswalze verbunden. Aus dem, typischerweise vertikalen, Abstand zwischen den Arbeitswalzen und der gemessenen Dicke des Bands kann der Verschleiß bzw. die Geschwindigkeit des Verschleißes bestimmt werden.

Gemäß einer alternativen Ausführungsform weist die Einrichtung zur Bestimmung des Verschleißes Δr oder der Geschwindigkeit des Verschleißes Δ̇*r* der Lauffläche ein Verschleißmodell (siehe EP 2 548 665 B1) auf, wobei das Verschleißmodell zumindest mit einem aus der Gruppe eines Walzkraft-Messgeräts zur Bestimmung der Walzkraft F, den von der Arbeitswalze zurückgelegten Weg *s_{Umfαng}* und einer Uhr zur Bestimmung der Walzzeit verbunden ist.

Erfindungsgemäß weist die Vorrichtung nach Anspruch 7 auch ein Messgerät zur Bestimmung des Profils und/oder der Planheit des gewalzten Bands auf, wobei das Messgerät in Massenflussrichtung nach dem Walzgerüst angeordnet ist.

Erfindungsgemäß ist vorgesehen, dass die Regeleinrichtung zum axialen Verschieben der Arbeitswalzen in entgegengesetzte Richtungen in Abhängigkeit des Verschleißes oder der Geschwindigkeit des Verschleißes der Arbeitswalzen auch das gemessene Profil PRIst und/oder die gemessenen Planheit PLIst des gewalzten Bands berücksichtigt. In diesem Fall ist die Regeleinrichtung mit der Einrichtung zur Bestimmung des Verschleißes oder der Geschwindigkeit des Verschleißes und dem Messgerät zur Bestimmung des Profils und/oder der Planheit des gewalzten Bands signaltechnisch verbunden.

Die Verschiebeeinrichtung selbst kann z.B. ein elektromechanischer (z.B. eine Kugelumlaufspindel mit einem Elektromotor) oder ein hydraulischer Antrieb sein.

Für das Walzen von dünnen Stahlbändern ist es vorteilhaft, wenn die Ausgangskontur einer Lauffläche eine parabolische Kontur mit einer Tiefe von 100 bis 300 pm ist, wobei der zentrale Bereich dünner als ein Randbereich der parabolischen Kontur ist.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei die Figuren zeigen:
Fig 1 eine schematische Darstellung eines Walzgerüsts mit einer oberen und einer unteren Arbeitswalze zum Verändern einer effektiven Kontur einer Lauffläche einer Arbeitswalze während des Warmwalzens eines Walzguts zu einem Band,
Fig 2 eine schematische Darstellung einer erfindungsgemäßen Vorrichtung zum Verändern einer effektiven Kontur einer Lauffläche einer Arbeitswalze während des Warmwalzens eines Walzguts zu einem Band mit dem Walzgerüst nach Fig 1,
Fig 3a...3d eine Darstellung eines erfindungsgemäßen Verfahrens zum Reduzieren der effektiven Kontur während des Warmwalzens eines Walzguts zu einem Band in einem Walzgerüst,
Fig 4a...4d eine Darstellung eines erfindungsgemäßen Verfahrens zum Erhöhen der effektiven Kontur während des Warmwalzens eines Walzguts zu einem Band in einem Walzgerüst,
Fig 5 ein Vergleich der Bandprofile aus Fig 3 mit Fig 4,
Fig 6 einer schematische Darstellung eines Abschnittes einer Arbeitswalze.

### Beschreibung der Ausführungsformen

Die Figur 1 zeigt schematisch ein Walzgerüst 2 als Teil einer Vorrichtung zum Verändern der effektiven Kontur einer Lauffläche 8 einer Arbeitswalze 3,4 während des Warmwalzens eines Walzguts in einem Walzgerüst 2 zu einem gewalzten Band 1. Durch das Verändern, d.h. das Reduzieren oder das Erhöhen, der effektiven Kontur kann das Profil und/oder die Planheit des Bands 1 während des Warmwalzens beeinflusst werden. Das Walzgut wird im Walzspalt zwischen der oberen Arbeitswalze 3 und der unteren Arbeitswalze 4 warmgewalzt. Jede Arbeitswalze 3, 4 weist zwei Enden 5 auf, die jeweils in einem Einbaustück 6 in einem nicht dargestellten Walzenständer des Walzgerüsts 2 verschiebbar eingebaut sind. Außerdem umfasst jede Arbeitswalze 3, 4 einen kegelförmigen Abschnitt 7 und eine Lauffläche 8 (siehe auch Fig 6). Die obere Arbeitswalze 3 ist in umgekehrter Richtung zur unteren Arbeitswalze 4 im Walzgerüst 2 eingebaut. Die obere und die untere Arbeitswalze 3, 4 können über separate Verschiebeeinrichtungen 9 während des Betriebs in axialer Richtung verschoben werden. Die obere Arbeitswalze 3 wird während des Betriebs nach rechts verschoben; die untere Arbeitswalze 4 hingegen nach links (siehe Pfeile des Verschiebeweges s). Außerdem kann der Walzspalt zwischen der oberen und der unteren Arbeitswalze 3, 4 durch Anstellvorrichtungen 16 eingestellt werden. Um den Verschleiß der Lauffläche 8 der oberen Arbeitswalze 3 während des Betriebs erfassen zu können, weist die obere Arbeitswalze eine Einrichtung zur Bestimmung des Verschleißes 11 oder weist die erfindungsgemäße Vorrichtung ein Verschleißmodell auf. Eine einzige Einrichtung 11 bzw. ein einzelnes Verschleißmodell reicht aus, wenn die Arbeitswalzen 3, 4 aus demselben Material gefertigt sind. Natürlich ist es ebenfalls möglich, dass die obere und die untere Arbeitswalze 3, 4 jeweils eine separate Einrichtung zu Bestimmung des Verschleißes 11 oder ein separates Verschleißmodell aufweisen. Dies kann sinnvoll sein, wenn die Arbeitswalzen 3, 4 während des Warmwalzens mit unterschiedlichen Geschwindigkeiten betrieben werden. In dieser Schrift soll jedoch davon ausgegangen werden, dass die Arbeitswalzen 3, 4 aus demselben Material bestehen und mit dergleichen Geschwindigkeit betrieben werden. Die Messung des Verschleißes Δr bzw. der Geschwindigkeit des Verschleißes Δ̇*r* der Lauffläche 8 der Arbeitswalzen 3, 4 in radialer Richtung kann kontaktbehaftet, z.B. durch eine Rolle welche die Lauffläche 8 berührt, oder kontaktlos, z.B. optisch, erfolgen. Da das axiale Verschieben der Arbeitswalzen in dem Walzgerüst zur Kompensation des Verschleißes bereits aus der WO 2017/215595 A1 bekannt ist, werden Details hierzu per Referenz auf dieses Dokument miteinbezogen. Aus diesem Dokument ist jedoch nicht bekannt, wie die effektive Kontur während des Walzens eines Bands gezielt verändert werden kann.

In den nachfolgenden Figuren wurde auf die Darstellung der Stützwalzen aus Gründen der Übersichtlichkeit verzichtet. Es ist jedem Fachmann auf dem Gebiet der Walzwerkstechnik bekannt, dass Stützwalzen üblich sind und einer Durchbiegung der Arbeitswalzen entgegenwirken.

In Fig 2 ist schematisch eine Vorrichtung zum Verändern der effektiven Kontur einer Lauffläche einer Arbeitswalze während des Warmwalzens eines Walzguts in einem Walzgerüst 2 einer fünfgerüstigen Fertigwalzstraße, z.B. in einer Gieß-Walz-Verbundanlage, dargestellt. Das nicht dargestellte Walzgut wird über einen Rollgang 17 der Fertigwalzstraße mit den Walzgerüsten 2a bis 2e zugeführt und dort im warmen Zustand fertiggewalzt. Im letzten Walzgerüst 2, 2e wird der Verschleiß Δr bzw. die Verschleißgeschwindigkeit Δ̇*r* der Laufflächen 8 der Arbeitswalzen 3, 4 durch die Einrichtung 11 messtechnisch erfasst (siehe Fig 1). Alternativ ist es ebenfalls möglich, die Erfassung von Δr bzw. Δ̇*r* nicht messtechnisch, sondern unter Einsatz eines sog. Verschleißmodells zu erfassen. Die Vorrichtung umfasst weiters ein Messgerät 12 zu Bestimmung des Profils bzw. der Planheit des gewalzten Bands. Dieses Messgerät ist in Massenflussrichtung nach dem Walzgerüst 2 angeordnet. Im konkreten Fall wird das Ist-Profil PR_{Ist} einer Regeleinrichtung 13 zugeführt. Neben dem Ist-Profil wird der Regeleinrichtung 13 außerdem das Soll-Profil PR_{Soll} zugeführt. Die Regeleinrichtung 13 berechnet unter Berücksichtigung des Verschleißes Δr bzw. der Verschleißgeschwindigkeit Δ̇*r*, und optional des gemessenen Profils PR_{Ist} und des Soll-Profils PR_{Soll}, den Verschiebeweg s bzw. die Verschiebegeschwindigkeit s für die obere und die untere Arbeitswalze 3, 4 (siehe Fig 1). Durch das schnellere oder langsamere axiale Verschieben der Arbeitswalzen 3, 4 kann die effektive Kontur der Arbeitswalzen gezielt verändert werden. Bei sehr dünnen Bändern wirkt sich dies vor allem auf die Planheit des Bands aus; im Gegensatz dazu, wirkt sich die Veränderung der effektiven Kontur bei dickeren Bändern vor allem auf das Profil des gewalzten Bands aus. Das gewalzte Band wird nach dem Fertigwalzen in einer Kühlstrecke 18 abgekühlt und anschließend, z.B. durch aufwickeln, ausgefördert.

Die Verfahren zur Veränderung der effektiven Kontur einer Lauffläche einer Arbeitswalze während des Warmwalzens eines gewalzten Bands werden nachfolgend anhand der Figuren 3a-3c und 4a-4c erörtert.

In Figur 3a wird ein Band 1 im Walzspalt zwischen der oberen Arbeitswalze 3 und der unteren Arbeitswalze 4 warmgewalzt. Am Anfang weist das Band eine Ausgangsdicke auf. Beide Arbeitswalzen 3, 4 weisen jeweils zwei Enden 5, einen kegelförmigen Abschnitt 7 und eine Lauffläche 8 auf. Die obere Arbeitswalze 3 ist in umgekehrter Richtung zur unteren Arbeitswalze 4 eingebaut.

Nach einer bestimmten Walzzeit sind die Laufflächen 8 der Arbeitswalzen 3, 4 in radialer Richtung um einen Betrag Δr verschlissen (siehe Fig 3b). Wenn der vertikale Abstand zwischen den beiden Arbeitswalzen 3, 4 konstant gehalten wird, wird das gewalzte Band 1 dadurch um ca. 2Δr dicker. Durch das Fortsetzen des Warmwalzens werden die Laufflächen 8 der Arbeitswalzen 3, 4 um den Betrag 2.Δr verschlissen (siehe Fig 3c), sodass das Band um ca. 4Δr dicker wird.

Es ist möglich, die Dickenänderung des gewalzten Bands 1 durch eine Anstellung zumindest einer Arbeitswalze 3 oder 4 zu kompensieren (siehe WO 2017/215595 A1).

In den Fig 3a-3c werden die Arbeitswalzen 3, 4 so axial verschoben, dass der Verschiebeweg s der Arbeitswalzen 3, 4 in axialer Richtung der Bedingung $s = 2 \frac{Δr}{tan \left(α\right)}$ entspricht, wobei Δ*r* den Verschleiß einer Arbeitswalze 3, 4 in radialer Richtung und α den Steigungswinkel des kegelförmigen Abschnitts angibt. In äquivalenter Weise kann die Verschiebung über die Geschwindigkeit des Verschleißes Δ̇*r* angeschrieben werden, wobei dann die Arbeitswalzen 3,4 mit einer axialen Geschwindigkeit $v ≡ \dot{s} = 2 \frac{{Δr}^{.}}{tan \left(α\right)}$ in axialer Richtung verschoben werden. Gemäß Fig 3b beträgt der Verschleiß der Lauffläche 8 der Arbeitswalzen 3, 4 **Δ*r***; daraus ergibt sich ein Verschiebeweg *s*1 = $2 \frac{Δr}{tan \left(α\right)}$. Gemäß Fig 3c beträgt der Verschleiß der Lauffläche 8 der Arbeitswalze 3, 4 2.**Δ***r*; daraus ergibt sich ein Verschiebeweg $2 . s 1 = 4 \frac{Δr}{tan \left(α\right)}$. Die obere Arbeitswalze 3 wird dabei nach rechts und die untere Arbeitswalze 4 nach links verschoben.

Wie aus dem linken Teilbild aus Fig 5 ersichtlich, führt dieses Verfahren dazu, dass der Abstand zwischen der Kontur des Bands 1 zwischen den beiden Rändern und der Kontur des Bands 1 bei den Rändern über der Zeit abnimmt. Mit anderen Worten wird die effektive Kontur der Arbeitswalzen 3, 4 flacher bzw. wird die effektive Kontur der Arbeitswalzen 3, 4 reduziert.

In den Fig 4a-4c werden die Arbeitswalzen 3, 4 so axial verschoben, dass der Verschiebeweg der Arbeitswalzen 3, 4 in axialer Richtung der Bedingung $s = \frac{1}{2} \frac{Δr}{tan \left(α\right)}$ entspricht, wobei **Δ*r*** den Verschleiß einer Arbeitswalze 3, 4 in radialer Richtung und α den Steigungswinkel des kegelförmigen Abschnitts angibt. In äquivalenter Weise kann die Verschiebung über die Geschwindigkeit des Verschleißes Δ̇*r* angeschrieben werden, wobei dann eine Arbeitswalze 3,4 mit einer axialen Geschwindigkeit $v ≡ \dot{s} = \frac{1}{2} \frac{\dot{Δ} r}{tan \left(α\right)}$ in axialer Richtung verschoben wird. Gemäß Fig 4b beträgt der Verschleiß der Lauffläche 8 der Arbeitswalze 3,4 **Δ*r*;** daraus ergibt sich ein Verschiebeweg $s 2 = \frac{1}{2} \frac{Δr}{tan \left(α\right)}$. Gemäß Fig 4c beträgt der Verschleiß der Lauffläche 8 der Arbeitswalze 3,4 2.**Δ*r***; daraus ergibt sich ein Verschiebeweg $2 . s 2 = 2 \frac{1}{2} \frac{Δr}{tan \left(α\right)} = \frac{Δr}{tan \left(α\right)}$. Die obere Arbeitswalze 3 wird dabei nach rechts und die untere Arbeitswalze 4 nach links verschoben.

Wie aus dem rechten Teilbild aus Fig 5 ersichtlich, führt dieses Verfahren dazu, dass der Abstand zwischen der Kontur des Bands 1 zwischen den beiden Rändern und der Kontur des Bands 1 bei den Rändern über der Zeit zunimmt. Mit anderen Worten wird die effektive Kontur der Arbeitswalzen 3, 4 steiler bzw. wird die effektive Kontur der Arbeitswalzen 3, 4 erhöht.

In den Figuren 3b, 3c, 4b und 4c ist ein Teil der unverschlissenen Lauffläche 8 der oberen Arbeitswalze 3 strichliert dargestellt. Der Abstand zwischen der unverschlissenen und der verschlissenen Lauffläche 8 ergibt den Verschleiß Δr in radialer Richtung.

Die Fig 6 zeigt die geometrische Definition des Steigungswinkels α des kegelförmigen Abschnitts 7 einer Arbeitswalze 3, 4 .

### Bezugszeichenliste

- 1: Band
- 2, 2a...2e: Walzgerüst
- 3: obere Arbeitswalze
- 4: untere Arbeitswalze
- 5: Ende einer Arbeitswalze
- 6: Einbaustück
- 7: kegelförmiger Abschnitt
- 8: Lauffläche
- 9: Verschiebeeinrichtung
- 11: Einrichtung zur Bestimmung des Verschleißes oder der Geschwindigkeit des Verschleißes
- 12: Messgerät zur Bestimmung des Profils und/oder der Planheit
- 13: Regeleinrichtung zum axialen Verschieben der oberen und der unteren Arbeitswalze
- 16: Anstelleinrichtung
- 17: Rollgang
- 18: Kühlstrecke

F Walzkraft
PR_{Soll} Soll-Profil
PR_{Ist} Ist-Profil
r Radius
R radiale Richtung
Δr Verschleiß der Lauffläche in radialer Richtung
Δ̇*r* Verschleißgeschwindigkeit der Lauffläche in radialer Richtung
s Verschiebeweg
S_{Umfang} zurückgelegter Weg der Arbeitswalze
v Verschiebegeschwindigkeit
X axiale Richtung
α Steigungswinkel des kegelförmigen Abschnitts
${\left(\right)}^{.}$ erste zeitliche Ableitung

## Patentansprüche

1. Verfahren zum Reduzieren einer effektiven Kontur einer Lauffläche (8) einer Arbeitswalze (3,4) während des Warmwalzens eines Walzguts in einem Walzgerüst (2) zu einem gewalzten Band (1), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (2,3) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die Laufflächen (8) der Arbeitswalzen (3,4) vor dem Warmwalzen eine nichtzylindrische Ausgangskontur (8a) aufweisen;
- wobei die obere Arbeitswalze (3) in umgekehrter Richtung zur unteren Arbeitswalze (4) eingebaut ist,
- wobei jede Arbeitswalze eine separate Verschiebeeinrichtung (9) zum axialen Verschieben der Arbeitswalze (3,4) aufweist, umfassend die Verfahrensschritte:
- Warmwalzen des Walzguts zwischen den zwei Arbeitswalzen (3,4), wobei die radiale Erstreckung der Lauffläche (8) einer Arbeitswalze (3,4) während des Walzens um Δr abnimmt,
- axiales Verschieben der Arbeitswalzen (3,4) in entgegengesetzte Richtungen um einen Verschiebeweg $s > \frac{Δr}{tan \left(α\right)}$, wobei Δr den Verschleiß der Lauffläche (8) in radialer Richtung (R) und α den Steigungswinkel des kegelförmigen Abschnitts (7) der jeweiligen Arbeitswalze (3,4) angibt.

2. Verfahren zum Reduzieren einer effektiven Kontur einer Lauffläche (8) einer Arbeitswalze (3,4) während des Warmwalzens eines Walzguts in einem Walzgerüst (2) zu einem gewalzten Band (1), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die Laufflächen (8) der Arbeitswalzen (3,4) vor dem Warmwalzen eine nichtzylindrische Ausgangskontur (8a) aufweisen;
- wobei die obere Arbeitswalze (3) in umgekehrter Richtung zur unteren Arbeitswalze (4) eingebaut ist,
- wobei jede Arbeitswalze (3,4) eine separate Verschiebeeinrichtung (9) zum axialen Verschieben der Arbeitswalze (3,4) aufweist, umfassend die Verfahrensschritte:
- Warmwalzen eines Walzguts zwischen den zwei Arbeitswalzen (3,4), wobei die radiale Erstreckung der Lauffläche (8) einer Arbeitswalze (3,4) während des Walzens mit einer Geschwindigkeit Δ̇*r* abnimmt,
- axiales Verschieben der Arbeitswalzen (3,4) in entgegengesetzte Richtungen mit einer Verschiebegeschwindigkeit $v ≡ \dot{s} > \frac{\dot{Δ} r}{tan \left(α\right)}$, wobei Δ̇*r* die Geschwindigkeit des Verschleißes der Lauffläche (8) in radialer Richtung (R) und α den Steigungswinkel des kegelförmigen Abschnitts (7) der jeweiligen Arbeitswalze (3,4) angibt.

3. Verfahren zum Erhöhen einer effektiven Kontur einer Lauffläche (8) einer Arbeitswalze (3,4) während des Warmwalzens eines Walzguts in einem Walzgerüst (2) zu einem gewalzten Band (1), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die Laufflächen (8) der Arbeitswalzen (3,4) vor dem Warmwalzen eine nichtzylindrische Ausgangskontur (8a) aufweisen;
- wobei die obere Arbeitswalze (3) in umgekehrter Richtung zur unteren Arbeitswalze (4) eingebaut ist,
- wobei jede Arbeitswalze (3,4) eine separate Verschiebeeinrichtung (9) zum axialen Verschieben der Arbeitswalze (3,4) aufweist, umfassend die Verfahrensschritte:
- Warmwalzen des Walzguts zwischen den zwei Arbeitswalzen (3,4), wobei die radiale Erstreckung der Lauffläche (8) einer Arbeitswalze (3,4) während des Walzens um Δr abnimmt,
- axiales Verschieben der Arbeitswalzen (3,4) in entgegengesetzte Richtungen um einen Verschiebeweg $0 < s < \frac{Δr}{tan \left(α\right)}$, wobei Δr den Verschleiß der Lauffläche (8) in radialer Richtung (R) und α den Steigungswinkel des kegelförmigen Abschnitts (7) der jeweiligen Arbeitswalze (3,4) angibt.

4. Verfahren zum Erhöhen einer effektiven Kontur einer Lauffläche (8) einer Arbeitswalze (3,4) während des Warmwalzens eines Walzguts in einem Walzgerüst (2) zu einem gewalzten Band (1), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die Laufflächen (8) der Arbeitswalzen (3,4) vor dem Warmwalzen eine nichtzylindrische Ausgangskontur (8a) aufweisen;
- wobei die obere Arbeitswalze (3) in umgekehrter Richtung zur unteren Arbeitswalze (4) eingebaut ist,
- wobei jede Arbeitswalze (3,4) eine separate Verschiebeeinrichtung (9) zum axialen Verschieben der Arbeitswalze (3,4) aufweist, umfassend die Verfahrensschritte:
- Warmwalzen eines Walzguts zwischen den zwei Arbeitswalzen (3,4), wobei die radiale Erstreckung der Lauffläche (8) einer Arbeitswalze (3,4) während des Walzens mit einer Verschleißgeschwindigkeit Δ̇*r* abnimmt,
- axiales Verschieben der Arbeitswalzen (3,4) in entgegengesetzte Richtungen mit einer Verschiebegeschwindigkeit $0 < v ≡ \dot{s} < \frac{\dot{Δ} r}{tan \left(α\right)}$, wobei Δ̇*r* die Geschwindigkeit des Verschleißes der Lauffläche (8) in radialer Richtung (R) und α den Steigungswinkel des kegelförmigen Abschnitts (7) der jeweiligen Arbeitswalze (3,4) angibt.

5. Verfahren nach einem der Ansprüche 1 bis 4, wobei bei sehr dünnen Bändern (1) mit einer Dicke zwischen 0,5 und 2 mm die Planheit des Bands (1) eingestellt wird.

6. Verfahren nach einem der Ansprüche 1 bis 4, wobei bei Bändern (1) mit einer Dicke > 2 mm das Profil des Bands (1) eingestellt wird.

7. Vorrichtung zum Verändern einer effektiven Kontur einer Lauffläche (8) einer Arbeitswalze (3,4) während des Warmwalzens eines Walzguts in einem Walzgerüst (2) zu einem gewalzten Band, zur Durchführung des Verfahrens nach einem der Ansprüche 1 bis 6, wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die Laufflächen (8) der Arbeitswalzen (3,4) vor dem Warmwalzen eine nichtzylindrische Ausgangskontur (8a) aufweisen,
- wobei die obere Arbeitswalze (3) in umgekehrter Richtung zur unteren Arbeitswalze (4) angeordnet ist,
- je eine separate Verschiebeeinrichtung (9) für die obere (3) und die untere Arbeitswalze (4) zum axialen Verschieben der Arbeitswalze (3,4),
- eine Einrichtung (11) zur Bestimmung des Verschleißes Δr oder der Geschwindigkeit des Verschleißes Δ̇*r* der Lauffläche (8) zumindest einer Arbeitswalze (3,4) in radialer Richtung,
- ein Messgerät (12) zur Bestimmung des Profils (PR_{Ist}) und/oder der Planheit des gewalzten Bands (1), wobei das Messgerät (12) in Massenflussrichtung nach dem Walzgerüst (2, 2e) angeordnet ist;
- eine Regeleinrichtung (13) zum axialen Verschieben der Arbeitswalzen (3,4) in entgegengesetzte Richtungen in Abhängigkeit des Verschleißes Δr oder der Geschwindigkeit des Verschleißes Δ̇*r* der Arbeitswalzen (3,4) und des gemessenen Profils (PR_{Ist}) und/oder der gemessenen Planheit des gewalzten Bands (1), wobei die Regeleinrichtung (13) mit der Einrichtung (11) zur Bestimmung des Verschleißes Δr oder der Geschwindigkeit des Verschleißes Δ̇*r* und dem Messgerät (12) signaltechnisch verbunden ist.

8. Vorrichtung nach Anspruch 7, **dadurch gekennzeichnet, dass** die Einrichtung (11) zur Bestimmung des Verschleißes Δr oder der Geschwindigkeit des Verschleißes Δ̇*r* der Lauffläche (8) mit einer Dickenmesseinrichtung (14) zum Messen der Dicke des gewalzten Bands (1) und einer Einrichtung zur Bestimmung des Abstands (15) zwischen der oberen und der unteren Arbeitswalze (3,4) verbunden ist.

9. Vorrichtung nach Anspruch 7, **dadurch gekennzeichnet, dass** die Einrichtung (11) zur Bestimmung des Verschleißes Δr oder der Geschwindigkeit des Verschleißes Δ̇*r* der Lauffläche (8) ein Verschleißmodell aufweist, wobei das Verschleißmodell zumindest mit einem aus der Gruppe eines Walzkraft-Messgeräts zur Bestimmung der Walzkraft F, den von der Arbeitswalze zurückgelegten Weg *s_{Umfang}* und einer Uhr zur Bestimmung der Walzzeit verbunden ist.

10. Vorrichtung nach einem der Ansprüche 7 bis 9, **dadurch gekennzeichnet, dass** die Verschiebeeinrichtung eine elektromechanische oder eine hydraulische Verschiebeeinrichtung ist.

11. Vorrichtung nach einem der Ansprüche 7 bis 10, **dadurch gekennzeichnet, dass** die Ausgangskontur (8a) einer Lauffläche (8) eine parabolische Kontur mit einer Tiefe von 100 bis 300 µm ist, wobei der zentrale Bereich dünner als ein Randbereich der parabolischen Kontur ist.

## Claims

1. Method for reducing an effective contour of a running surface (8) of a working roller (3, 4) during the hot rolling of rolling stock in a roll stand (2) to form a rolled strip (1), wherein the roll stand (2) comprises:
- an upper working roller (3) and a lower working roller (4), wherein each working roller (3, 4) has two ends (5) for the rotational mounting of the working roller (2, 3) in chocks (6),
- wherein each working roller (3, 4) in an axial direction (X) has a conical portion (7) followed by a running surface (8),
- wherein the running surfaces (8) of the working rollers (3, 4) have a non-cylindrical initial contour (8a) prior to the hot rolling;
- wherein the upper working roller (3) is fitted in the opposite direction to the lower working roller (4),
- wherein each working roller has a separate displacing device (9) for axially displacing the working roller (3, 4), comprising the method steps of:
- hot rolling the rolling stock between the two working rollers (3, 4), wherein the radial extent of the running surface (8) of a working roller (3, 4) decreases by Δr during the rolling,
- axially displacing the working rollers (3, 4) in opposite directions by a displacement distance $s > \frac{Δr}{tan \left(α\right)}$, where Δr indicates the wear of the running surface (8) in a radial direction (R) and α indicates the pitch angle of the conical portion (7) of the respective working roller (3, 4).

2. Method for reducing an effective contour of a running surface (8) of a working roller (3, 4) during the hot rolling of rolling stock in a roll stand (2) to form a rolled strip (1), wherein the roll stand (2) comprises:
- an upper working roller (3) and a lower working roller (4), wherein each working roller (3, 4) has two ends (5) for the rotational mounting of the working roller (3, 4) in chocks (6),
- wherein each working roller (3, 4) in the axial direction (X) has a conical portion (7) followed by a running surface (8),
- wherein the running surfaces (8) of the working rollers (3, 4) have a non-cylindrical initial contour (8a) prior to the hot rolling;
- wherein the upper working roller (3) is fitted in the opposite direction to the lower working roller (4),
- wherein each working roller (3, 4) has a separate displacing device (9) for axially displacing the working roller (3, 4), comprising the method steps of:
- hot rolling of rolling stock between the two working rollers (3, 4), wherein the radial extent of the running surface (8) of a working roller (3, 4) decreases at a rate of Δ̇*r* during the rolling,
- axially displacing the working rollers (3, 4) in opposite directions at a displacement rate of $v ≡ \dot{s} > \frac{\dot{Δ} r}{tan \left(α\right)}$, where Δ̇*r* indicates the rate of wear of the running surface (8) in the radial direction (R) and α indicates the pitch angle of the conical portion (7) of the respective working roller (3, 4).

3. Method for increasing an effective contour of a running surface (8) of a working roller (3, 4) during the hot rolling of rolling stock in a roll stand (2) to form a rolled strip (1), wherein the roll stand (2) comprises:
- an upper working roller (3) and a lower working roller (4), wherein each working roller (3, 4) has two ends (5) for the rotational mounting of the working roller (3, 4) in chocks (6),
- wherein each working roller (3, 4) in the axial direction (X) has a conical portion (7) followed by a running surface (8),
- wherein the running surfaces (8) of the working rollers (3, 4) have a non-cylindrical initial contour (8a) prior to the hot rolling;
- wherein the upper working roller (3) is fitted in the opposite direction to the lower working roller (4),
- wherein each working roller (3, 4) has a separate displacing device (9) for axially displacing the working roller (3, 4), comprising the method steps of:
- hot rolling the rolling stock between the two working rollers (3, 4), wherein the radial extent of the running surface (8) of a working roller (3, 4) decreases by Δr during the rolling,
- axially displacing the working rollers (3, 4) in opposite directions by a displacement distance $0 < s < \frac{Δr}{tan \left(α\right)}$, where Δr indicates the wear of the running surface (8) in the radial direction (R) and α indicates the pitch angle of the conical portion (7) of the respective working roller (3, 4).

4. Method for increasing an effective contour of a running surface (8) of a working roller (3, 4) during the hot rolling of rolling stock in a roll stand (2) to form a rolled strip (1), wherein the roll stand (2) comprises:
- an upper working roller (3) and a lower working roller (4), wherein each working roller (3, 4) has two ends (5) for the rotational mounting of the working roller (3, 4) in chocks (6),
- wherein each working roller (3, 4) in the axial direction (X) has a conical portion (7) followed by a running surface (8),
- wherein the running surfaces (8) of the working rollers (3, 4) have a non-cylindrical initial contour (8a) prior to the hot rolling;
- wherein the upper working roller (3) is fitted in the opposite direction to the lower working roller (4),
- wherein each working roller (3, 4) has a separate displacing device (9) for axially displacing the working roller (3, 4), comprising the method steps of:
- hot rolling of rolling stock between the two working rollers (3, 4), wherein the radial extent of the running surface (8) of a working roller (3, 4) decreases at a rate of wear Δ̇*r* during the rolling,
- axially displacing the working rollers (3, 4) in opposite directions at a displacement rate of $0 < v ≡ \dot{s} < \frac{Δ \dot{r}}{tan \left(α\right)}$, where Δ̇*r* indicates the rate of wear of the running surface (8) in the radial direction (R) and α indicates the pitch angle of the conical portion (7) of the respective working roller (3, 4) .

5. Method according to one of Claims 1 to 4, wherein, in the case of very thin strips (1) having a thickness of between 0.5 and 2 mm, the planarity of the strip (1) is set.

6. Method according to one of Claims 1 to 4, wherein, in the case of strips (1) having a thickness of > 2 mm, the profile of the strip (1) is set.

7. Apparatus for changing an effective contour of a running surface (8) of a working roller (3, 4) during the hot rolling of rolling stock in a roll stand (2) to form a rolled strip, for carrying out the method according to one of Claims 1 to 6, wherein the roll stand (2) comprises:
- an upper working roller (3) and a lower working roller (4), wherein each working roller (3, 4) has two ends (5) for the rotational mounting of the working roller (3, 4) in chocks (6),
- wherein each working roller (3, 4) in the axial direction (X) has a conical portion (7) followed by a running surface (8),
- wherein the running surfaces (8) of the working rollers (3, 4) have a non-cylindrical initial contour (8a) prior to the hot rolling,
- wherein the upper working roller (3) is arranged in the opposite direction to the lower working roller (4),
- a respective separate displacing device (9) for the upper working roller (3) and the lower working roller (4) for the axial displacement of the working roller (3, 4),
- a device (11) for determining the wear Δr or the rate of wear Δ̇*r* of the running surface (8) of at least one working roller (3, 4) in the radial direction,
- a measuring instrument (12) for determining the profile (PR_{actual}) and/or the planarity of the rolled strip (1), wherein the measuring instrument (12) is arranged downstream of the roll stand (2, 2e) in the direction of mass flow;
- a control device (13) for axially displacing the working rollers (3, 4) in opposite directions in dependence on the wear Δr or the rate of wear Δ̇*r* of the working rollers (3, 4) and on the measured profile (PR_{actual}) and/or the measured planarity of the rolled strip (1), wherein the control device (13) is connected in signaling terms to the device (11) for determining the wear Δr or the rate of wear Δ̇*r* and to the measuring instrument (12).

8. Apparatus according to Claim 7, **characterized in that** the device (11) for determining the wear Δr or the rate of wear Δ̇*r* of the running surface (8) is connected to a thickness measuring device (14) for measuring the thickness of the rolled strip (1) and to a device for determining the distance (15) between the upper working roller (3) and the lower working roller (4).

9. Apparatus according to Claim 7, **characterized in that** the device (11) for determining the wear Δr or the rate of wear Δ̇*r* of the running surface (8) has a wear model, wherein the wear model is connected at least to one from the group comprising a rolling force measuring instrument for determining the rolling force F, the distance covered by the working roller *Sₑₓₜₑₙₜ* and a timer for determining the rolling time.

10. Apparatus according to one of Claims 7 to 9, **characterized in that** the displacing device is an electromechanical or hydraulic displacing device.

11. Apparatus according to one of Claims 7 to 10, **characterized in that** the initial contour (8a) of a running surface (8) is a parabolic contour having a depth of 100 to 300 µm,wherein the central region is thinner than a peripheral region of the parabolic contour.

## Revendications

1. Procédé permettant de réduire un contour effectif d'une surface de roulement (8) d'un cylindre de travail (3, 4) au cours du laminage à chaud d'un produit à laminer dans une cage de laminoir (2) en une bande laminée (1), la cage de laminoir (2) comprenant :
- un cylindre de travail supérieur (3) et un cylindre de travail inférieur (4), chaque cylindre de travail (3, 4) présentant deux extrémités (5) pour un montage de manière rotative des cylindres de travail (2, 3) dans des inserts (6),
- dans lequel chaque cylindre de travail (3, 4) présente dans la direction axiale (X) une section conique (7) et ensuite une surface de roulement (8),
- dans lequel les surfaces de roulement (8) des cylindres de travail (3, 4) présentent un contour de sortie non cylindrique (8a) avant le laminage à chaud ;
- dans lequel le cylindre de travail supérieur (3) est monté en sens inverse par rapport au cylindre de travail inférieur (4),
- dans lequel chaque cylindre de travail présente un dispositif de déplacement séparé (9) pour un déplacement axial des cylindres de travail (3, 4), comprenant les étapes de procédé consistant à :
- laminer à chaud le produit à laminer entre les deux cylindres de travail (3, 4), l'étendue radiale de la surface de roulement (8) d'un cylindre de travail (3, 4) diminuant de Δr au cours du laminage,
- déplacer de manière axiale les cylindres de travail (3, 4) dans des directions opposées sur un trajet de déplacement *s* **>** $\frac{Δ r}{tan \left(α\right)}$, dans lequel Δr indique l'usure de la surface de roulement (8) dans une direction radiale (R) et α indique l'angle d'inclinaison de la section conique (7) du cylindre de travail (3, 4) respectif.

2. Procédé permettant de réduire un contour effectif d'une surface de roulement (8) d'un cylindre de travail (3, 4) au cours du laminage à chaud d'un produit à laminer dans une cage de laminoir (2) en une bande laminée (1), la cage de laminoir (2) comprenant :
- un cylindre de travail supérieur (3) et un cylindre de travail inférieur (4), chaque cylindre de travail (3, 4) présentant deux extrémités (5) pour un montage de manière rotative des cylindres de travail (3, 4) dans des inserts (6),
- dans lequel chaque cylindre de travail (3, 4) présente dans la direction axiale (X) une section conique (7) et ensuite une surface de roulement (8),
- dans lequel les surfaces de roulement (8) des cylindres de travail (3, 4) présentent un contour de sortie non cylindrique (8a) avant le laminage à chaud ;
- dans lequel le cylindre de travail supérieur (3) est monté en sens inverse par rapport au cylindre de travail inférieur (4),
- dans lequel chaque cylindre de travail (3, 4) présente un dispositif de déplacement séparé (9) pour un déplacement axial des cylindres de travail (3, 4), comprenant les étapes de procédé consistant à :
- laminer à chaud un produit à laminer entre les deux cylindres de travail (3, 4), l'étendue radiale de la surface de roulement (8) d'un cylindre de travail (3, 4) Δ̇r diminuant à une vitesse au cours du laminage,
- déplacer de manière axiale les cylindres de travail (3, 4) dans des directions opposées avec une vitesse de déplacement $v ≡ \dot{s} > \frac{{Δ r}^{.}}{tan \left(α\right)}$, dans lequel Δ̇r indique la vitesse de l'usure de la surface de roulement (8) dans la direction radiale (R) et α indique l'angle d'inclinaison de la section conique (7) du cylindre de travail (3, 4) respectif.

3. Procédé permettant d'augmenter un contour effectif d'une surface de roulement (8) d'un cylindre de travail (3, 4) au cours du laminage à chaud d'un produit à laminer dans une cage de laminoir (2) en une bande laminée (1), la cage de laminoir (2) comprenant :
- un cylindre de travail supérieur (3) et un cylindre de travail inférieur (4), chaque cylindre de travail (3, 4) présentant deux extrémités (5) pour un montage de manière rotative des cylindres de travail (3, 4) dans des inserts (6),
- dans lequel chaque cylindre de travail (3, 4) présente dans la direction axiale (X) une section conique (7) et ensuite une surface de roulement (8),
- dans lequel les surfaces de roulement (8) des cylindres de travail (3, 4) présentent un contour de sortie non cylindrique (8a) avant le laminage à chaud ;
- dans lequel le cylindre de travail supérieur (3) est monté en sens inverse par rapport au cylindre de travail inférieur (4),
- dans lequel chaque cylindre de travail (3, 4) présente un dispositif de déplacement séparé (9) pour un déplacement axial des cylindres de travail (3, 4), comprenant les étapes de procédé consistant à :
- laminer à chaud le produit à laminer entre les deux cylindres de travail (3, 4), l'étendue radiale de la surface de roulement (8) d'un cylindre de travail (3, 4) diminuant de Δr au cours du laminage,
- déplacer de manière axiale les cylindres de travail (3, 4) dans des directions opposées sur un trajet de déplacement **0 <** $s < \frac{Δ r}{tan \left(α\right)}$, dans lequel Δr indique l'usure de la surface de roulement (8) dans une direction radiale (R) et α indique l'angle d'inclinaison de la section conique (7) du cylindre de travail (3, 4) respectif.

4. Procédé permettant d'augmenter un contour effectif d'une surface de roulement (8) d'un cylindre de travail (3, 4) au cours du laminage à chaud d'un produit à laminer dans une cage de laminoir (2) en une bande laminée (1), la cage de laminoir (2) comprenant :
- un cylindre de travail supérieur (3) et un cylindre de travail inférieur (4), chaque cylindre de travail (3, 4) présentant deux extrémités (5) pour un montage de manière rotative des cylindres de travail (3, 4) dans des inserts (6),
- dans lequel chaque cylindre de travail (3, 4) présente dans la direction axiale (X) une section conique (7) et ensuite une surface de roulement (8),
- dans lequel les surfaces de roulement (8) des cylindres de travail (3, 4) présentent un contour de sortie non cylindrique (8a) avant le laminage à chaud ;
- dans lequel le cylindre de travail supérieur (3) est monté en sens inverse par rapport au cylindre de travail inférieur (4),
- dans lequel chaque cylindre de travail (3, 4) présente un dispositif de déplacement séparé (9) pour un déplacement axial des cylindres de travail (3, 4), comprenant les étapes de procédé consistant à :
- laminer à chaud un produit à laminer entre les deux cylindres de travail (3, 4), l'étendue radiale de la surface de roulement (8) d'un cylindre de travail (3, 4) Δ̇r diminuant à une vitesse de déplacement au cours du laminage,
- déplacer de manière axiale les cylindres de travail (3, 4) dans des directions opposées avec une vitesse de déplacement $0 < v ≡ \dot{s} < \frac{{Δ r}^{.}}{tan \left(α\right)}$, dans lequel Δ̇r indique la vitesse de l'usure de la surface de roulement (8) dans la direction radiale (R) et α indique l'angle d'inclinaison de la section conique (7) du cylindre de travail (3, 4) respectif.

5. Procédé selon l'une quelconque des revendications 1 à 4, dans lequel la planéité de la bande laminée (1) est ajustée pour des bandes très minces (1) d'une épaisseur comprise entre 0,5 et 2 mm.

6. Procédé selon l'une quelconque des revendications 1 à 4, dans lequel le profil de la bande (1) est ajusté pour des bandes (1) d'une épaisseur > 2 mm.

7. Dispositif permettant de modifier un contour effectif d'une surface de roulement (8) d'un cylindre de travail (3, 4) au cours du laminage à chaud d'un produit à laminer dans une cage de laminoir (2) en une bande laminée, pour la mise en œuvre du procédé selon l'une des revendications 1 à 6, dans lequel la cage de laminoir (2) comprend :
- un cylindre de travail supérieur (3) et un cylindre de travail inférieur (4), chaque cylindre de travail (3, 4) présentant deux extrémités (5) pour un montage de manière rotative des cylindres de travail (3, 4) dans des inserts (6),
- dans lequel chaque cylindre de travail (3, 4) présente dans la direction axiale (X) une section conique (7) et ensuite une surface de roulement (8),
- dans lequel les surfaces de roulement (8) des cylindres de travail (3, 4) présentent un contour de sortie non cylindrique (8a) avant le laminage à chaud ;
- dans lequel le cylindre de travail supérieur (3) est agencé en sens inverse par rapport au cylindre de travail inférieur (4),
- un dispositif de déplacement séparé (9) respectivement pour le cylindre de travail supérieur (3) et le cylindre de travail inférieur (4), pour un déplacement axial des cylindres de travail (3, 4),
- un dispositif (11) permettant de déterminer l'usure Δr ou la vitesse de l'usure Δ̇r de la surface de roulement (8) d'au moins un cylindre de travail (3, 4) dans une direction radiale,
- un appareil de mesure (12) permettant de déterminer le profil (PR_{Ist}) et/ou la planéité de la bande laminée (1), l'appareil de mesure (12) étant agencé en aval de la cage de laminoir (2, 2e) dans la direction d'écoulement massique ;
- un dispositif de régulation (13) pour un déplacement axial des cylindres de travail (3, 4) dans des directions opposées en fonction de l'usure Δr ou de la vitesse de l'usure Δ̇r des cylindres de travail (3, 4) et du profil mesuré (PR_{Ist}) et/ou de la planéité mesurée de la bande laminée (1), le dispositif de régulation (13) étant relié au dispositif (11) afin de déterminer l'usure Δr ou la vitesse de l'usure Δ̇r et à l'appareil de mesure (12) par une technique de signalisation.

8. Dispositif selon la revendication 7, **caractérisé en ce que** le dispositif (11) permettant de déterminer l'usure Δr ou la vitesse de l'usure Δ̇r de la surface de roulement (8) est relié à un dispositif de mesure d'épaisseur (14) afin de mesurer l'épaisseur de la bande laminée (1) et à un dispositif afin de déterminer la distance (15) entre les cylindres de travail supérieur et inférieur (3, 4).

9. Dispositif selon la revendication 7, **caractérisé en ce que** le dispositif (11) permettant de déterminer l'usure Δr ou la vitesse de l'usure Δ̇r de la bande de roulement (8) présente un modèle d'usure, le modèle d'usure étant relié au moins à un du groupe d'un appareil de mesure de force de laminage afin de déterminer la force de laminage F, le trajet ***s_{Umfang}*** parcouru par le cylindre de travail et une horloge afin de déterminer le temps de laminage.

10. Dispositif selon l'une quelconque des revendications 7 à 9, **caractérisé en ce que** le dispositif de déplacement est un dispositif de déplacement électromécanique ou hydraulique.

11. Dispositif selon l'une quelconque des revendications 7 à 10, **caractérisé en ce que** le contour de sortie (8a) d'une surface de roulement (8) est un contour parabolique présentant une profondeur comprise entre 100 et 300 µm,la zone centrale étant plus mince qu'une zone de bord du contour parabolique.
